# EUROPÄISCHE PATENTSCHRIFT

(11) **EP 2 384 666 B1**
(45) Veröffentlichungstag und Bekanntmachung des Hinweises auf die Patenterteilung: **25.09.2013**
(21) Anmeldenummer: 10075281.5
(22) Anmeldetag: 30.06.2010
(51) Int. Cl.: A47B 43/02, A47B 55/06, A47F 5/11

(54) **Pappmöbel mit Träger und Konsole**
Cardboard furniture with support and console
Meuble en carton doté d'un support et d'une console

(30) Priorität: 04.05.2010 DE 202010006596 U
(43) Veröffentlichungstag der Anmeldung: 09.11.2011
(73) Patentinhaber: Stange, Hans-Peter, 12307 Berlin (DE)
(72) Erfinder: Stange, Hans-Peter, 12307 Berlin (DE)
(74) Vertreter: Pfenning, Meinig & Partner GbR

(56) Entgegenhaltungen:
- EP-A1- 1 208 777
- DE-A1-102008 023 619
- US-A1- 2002 108 541
- US-A1- 2003 209 507

## Beschreibung

Die Erfindung betrifft ein Pappmöbel mit einem Träger und mindestens einer in den Träger eingehängten Konsole nach dem Oberbegriff des Hauptanspruchs.

Derartige Pappmöbel, bei denen der Träger eine Rückwand und zwei über Knickkanten gelenkig an der Rückwand angelenkte Seitenwände aufweist, wobei die in den Träger eingehängte Konsole eine Grundfläche und mindestens zwei Laschen aufweist, die an zwei einander gegenüberliegenden Seiten der Grundfläche angeordnet sind und die von Schlitzen in den beiden Seitenwänden aufgenommen werden, sind z.B. aus der Druckschrift DE 198 60 305 A1 bekannt. Bei den dort beschriebenen Pappmöbeln handelt es sich um Pappregale mit mehreren in entsprechender Weise in den Träger eingehängten Konsolen, die Regalböden des jeweiligen Pappregals bilden.

Die aus dem Stand der Technik bekannten Pappmöbel dieser Art haben den Nachteil, dass sie durch Aushängen der Konsolen in eine Vielzahl von Teilen zerlegt werden müssen, wenn das Pappmöbel - z.B. für einen Transport - zusammengelegt und so auf ein kleineres Volumen gebracht werden soll. Das hat wiederum zur Folge, dass sich ein Aufstellen des Pappmöbels nachteilig aufwendig gestaltet, weil nach Aufstellung des Trägers noch alle Konsolen in den Träger eingehängt werden müssen. Dazu müssen wiederum die genannten Laschen in die dazu vorgesehenen Schlitze im Träger eingeführt werden, was Geschick erfordert und einen hohen Zeitaufwand mit sich bringt.

Die Druckschrift US 2002/0108541 A1 offenbart ein Pappregal, das in einem flachen Zustand zusammengefaltet werden kann.

Der Erfindung liegt die Aufgabe zugrunde, ein vergleichbares Pappmöbel zu entwickeln, dass sich einfach auf möglichst kleines Volumen zusammenlegen lässt und das mit vergleichsweise geringem Aufwand wieder aufgestellt werden kann.

Diese Aufgabe wird erfindungsgemäß gelöst durch ein Pappmöbel mit den kennzeichnenden Merkmalen des Hauptanspruchs in Verbindung mit den Merkmalen des Oberbegriffs des Hauptanspruchs. Vorteilhafte Ausgestaltungen und Weiterentwicklungen der Erfindung ergeben sich mit den Merkmalen der Unteransprüche.

Die mindestens eine Konsole des vorgeschlagenen Pappmöbels weist zwei Knicklinien auf, die in aufgestelltem Zustand des Pappmöbels gestreckt sind und sowohl mit der Rückwand als auch mit den Seitenwänden des Trägers jeweils einen nichtverschwindenden Winkel einschließen und dabei schräg durch die Grundfläche auf jeweils eine der Knickkanten zulaufen, die die Seitenwände des Trägers mit der Rückwand verbinden. Dadurch kann das Pappmöbel zusammengelegt werden, indem die Seitenwände durch Umbiegen der Knickkanten an die Rückwand angeklappt werden, während die mindestens eine Konsole durch Falten der Grundfläche um die genannten schräg verlaufenden Knicklinien zusammengelegt wird und zumindest teilweise zwischen den Seitenwänden und der Rückwand zu liegen kommt. Entscheidend ist dabei, dass die Konsole dank des vorgeschlagenen Verlaufs der Knicklinien bei diesem Vorgang nicht aus dem Träger ausgehängt werden muss. Daher kann das so zusammengelegte Pappmöbel mit ausgesprochen geringem Aufwand wieder aufgestellt werden, indem der Träger und die mindestens eine in den Träger eingehängte Konsole einfach durch Abklappen der Seitenwände von der Rückwand des Trägers auseinandergefaltet werden, wobei die durch die Grundfläche der Konsole laufenden Knicklinien gestreckt werden.

Als gestreckt sei eine durch ein Stück Pappe verlaufende Knicklinie dabei bezeichnet, wenn das Stück Pappe nicht um diese Knicklinie umgebogen ist, wenn es also quer zur Knicklinie gestreckt ist. Die genannten Knicklinien können dabei, wie eventuell vorgesehene weitere Knicklinien, z.B. durch Rilllinien realisiert sein. Bei den hier genannten Knicklinien kann es sich außerdem unter Umständen auch um Knicklinienpaare handeln, also um in engem Abstand parallel nebeneinander verlaufende Knicklinien. Eine Knicklinie im Sinne der vorliegenden Schrift kann also auch durch ein Rilllinienpaar realisiert sein. Das gleiche gilt für Knickkanten. Dieser Begriff wird vorliegend für Knicklinien verwendet, die im aufgestellten Zustand des Pappmöbels nicht gestreckt, sondern umgebogen sind.

Bei dem beschriebenen Pappmöbel kann es sich z.B. um ein Regal handeln. Dann kann die mindestens eine Konsole einen Regalboden oder eine Stütze für einen auf der Konsole ruhenden Regalboden bilden. Im letztgenannten Fall kann das Pappmöbel also aufgestellt werden, indem der Träger mit den eingehängten Konsolen auseinandergefaltet wird und anschließend die z.B. durch nach oben hin offene Paletten gebildeten Regalböden auf die Konsolen aufgelegt werden. Auch die Regalböden können dabei natürlich aus Pappe, vorzugsweise aus Wellpappe, gebildet sein.

Die Konsole oder die Konsolen des Pappmöbels können jeweils in einfacher Weise aus einem Stück Pappe gebildet sein. Das gleiche kann auch für den Träger gelten. Im Hinblick auf eine möglichst gute Stabilität des Pappmöbels sollte dabei jeweils Wellpappe verwendet werden, die eine oder mehrere gewellte Lagen zwischen zwei Decklagen aufweisen kann.

Um dem Pappmöbel im aufgestellten Zustand eine möglicht gute Stabilität zu verleihen, kann ferner für die Konsole oder für jede der Konsolen jeweils eine Versteifungslage vorgesehen sein, die auf der Grundfläche der Konsole aufliegt, wobei ein Rand der Versteifungslage an den Seitenwänden und vorzugsweise auch an der Rückwand des Trägers anliegt. Diese Versteifungslage, die vorzugsweise keine Knicklinie aufweist und bei der es sich um einen einfachen Zuschnitt aus Pappe - vorzugsweise Wellpappe - handeln kann, hält dann die Knicklinien in der Grundfläche gestreckt und kann außerdem Druckkräfte zwischen den beiden Seitenwänden aufnehmen, um das Pappmöbel zu versteifen. Eine solche Versteifungslage kann zusätzlich zu einem auf der Konsole - und dann auch auf der Versteifungslage - ruhenden Regalboden vorgesehen sein. Es ist aber auch möglich, dass ein solcher Regalboden selbst in beschriebener Weise als Versteifungslage dient.

Bei vorteilhaften Ausführungen von Pappmöbeln vorgeschlagener Art umfassen die Seitenwände des Trägers jeweils zwei Lagen, wobei die die Laschen aufnehmenden Schlitze in einer der jeweils anderen Seitenwand zugewandten Lage angeordnet sind. Die Laschen kommen dann zwischen den beiden Lagen der jeweiligen Seitenwand zu liegen. So kann sicher vermieden werden, dass die Laschen versehentlich aus dem Träger herausrutschen.

Typischerweise sind die Laschen an einem Rand der Konsole nach unten abgewinkelt. Dazu können die Laschen z.B. über Knickkanten am Rand der Konsole an der Grundfläche der Konsole angelenkt sein. Ein besonders sicherer Sitz der Konsolen im Träger ergibt sich, wenn die Konsole vier Laschen aufweist, von denen jeweils zwei in jeder der Seitenwände eingehängt sind.

Bei typischen Ausführungsformen sollen die Seitenwände im aufgestellten Zustand des Pappmöbels senkrecht zur Rückwand des Trägers orientiert sein. Die beiden Knickkanten, über die die Seitenwände mit der Rpckwand verbunden sind, verlaufen dabei typischerweise parallel, damit sowohl die Rückwand als auch die Seitenwände im aufgestellten zustand des Pappmöbels lotrecht stehen. In diesem Fall ist es besonders vorteilhaft, wenn die schräg durch die Grundfläche der Konsole laufenden Knicklinien mit den Seitenwänden im aufgestellten Zustand einen Winkel von 45° oder, wenn die Grundfläche in diesem Zustand mit der Rückwand einen von 90° abweichenden Winkel α einschließt, einen Winkel von α/2 oder von (90°- α/2) einschließen. Dadurch wird gewährleistet, dass sich das Pappmöbel so flach wie möglich zusammenlegen lässt, ohne dass die Laschen der Konsole aus den Schlitzen im Träger gezogen werden müssen.

Die Erfindung sieht vor, dass die Rückwand des Trägers eine Knicklinie aufweist, die mittig zwischen den die Seitenwände des Trägers mit der Rückwand verbindenden Knickkanten verläuft, typischerweise also parallel zu diesen Knickkanten. Dabei weist die Grundfläche der Konsole eine weitere Knicklinie auf, die wiederum mittig zwischen den beiden schrägen Knicklinien verläuft und auf die die schrägen Knicklinien zulaufen. Dadurch kann das Pappmöbel auf ein noch handlicheres Format zusammengefaltet werden, und zwar ohne Herausnehmen der Konsolen. Dazu werden zwei Hälften der Rückwand durch Umbiegen der in der Rückwand vorgesehenen Knicklinie - und zwar in einem den Knickkanten zwischen Rückwand und Seitenwänden entgegengesetztem Sinn - aufeinandergelegt, während jede der Seitenwände an eine der Hälften der Rückwand angelegt wird. Die Grundfläche der Konsole wiederum wird dabei nicht nur um die zuvor genannten schrägen Knicklinien, sondern zusätzlich - und zwar in entgegengesetztem Sinn - auch um die weitere Knicklinie gefaltet, die sich dabei um die Knicklinie in der Rückwand herumlegt. So kommt die Konsole zusammengefaltet stellenweise zwischen den Seitenwänden und stellenweise zwischen den Seitenwänden und der -ihrerseits gefalteten - Rückwand des Trägers zu liegen. Besonders vorteilhaft ist es, wenn die Knickkanten, die die Seitenwände mit der Rückwand verbinden, jeweils durch ein Knicklinienpaar realisiert sind, damit ein hinreichend weiter Umbug auch bei zwei- oder mehrlagig ausgeführten Seitenwänden möglich ist.

Die weitere Knicklinie der Grundfläche sollte dabei im aufgestellten Zustand des Pappmöbels auf die Knicklinie in der Rückwand des Trägers zulaufen. Im aufgestellten Zustand des Pappmöbels sind die weitere Knicklinie der Grundfläche und die Knicklinie in der Rückwand des Trägers üblicherweise gestreckt. Es kann vorgesehen sein, dass die Grundfläche an einer Stelle, auf die die schrägen Knicklinien und die weitere Knicklinie zulaufen, eine Aussparung aufweist. Das erleichtert das Zusammenfalten der Konsole, weil dadurch zu große Materialstauchungen an der genannten Stelle vermieden werden können. Schließlich ist es vorteilhaft, wenn die Grundfläche der Konsole zur Rückwand des Trägers hin so ausgeschnitten ist, dass im aufgestellten Zustand zwischen der Rückwand und der Grundfläche ein vorzugsweise zur Mitte der Rückwand hin größer werdender Abstand verbleibt. Dadurch lässt sich verhindern, dass die Rückwand und die Grundfläche der Konsole einander im Weg sind, wenn das Pappmöbel in beschriebener Weise zusammengefaltet wird.

Ein Ausführungsbeispiel der Erfindung wird nachfolgend anhand der Figuren 1 bis 9 erläutert. Es zeigt
- Fig. 1: einen Zuschnitt für einen Träger eines Pappregals,
- Fig. 2: eine Aufsicht auf einen Zuschnitt für eine Konsole dieses Pappregals,
- Fig. 3: eine Aufsicht auf eine als Regalboden dieses Pappregals dienende Verstärkungslage,
- Fig. 4: eine schematisch dargestellte Aufsicht auf den Träger dieses Pappregals im aufgestellten Zustand,
- Fig. 5: eine perspektivische Ansicht dieses Pappregals im aufgestellten Zustand,
- Fign. 6 bis 8: den jeweils wie in Fig. 4 dargestellten Träger dieses Pappregals zu drei aufeinander folgenden Zeitpunkten bei einem Zusammenlegen des Pappregals durch Falten einer Rückwand des Trägers,
- Fig. 9: eine perspektivische Ansicht des gleichen Pappregals von schräg oben beim Zusammenlegen in einem der Fig. 7 entsprechenden Stadium,

In Fig. 1 ist ein Zuschnitt aus einem Stück Wellpappe zu sehen, aus dem ein Träger für ein zusammenfaltbares Pappregal gebildet wird. Dieser Träger weist eine Rückwand 1 und zwei über jeweils eine Knickkante 2 mit der Rückwand 1 verbundene Seitenwände 3 auf. Die Knickkanten 2 werden dabei jeweils durch ein Rilllinienpaar gebildet, wobei Rilllinien hier, wie auch in den Figuren 2, 5, 10 und 15 jeweils durch eine gestrichelte Linie dargestellt sind. Jede der Seitenwände 3 umfasst eine erste Lage 4, die eine Außenseite der jeweiligen Seitenwand 3 bildet, sowie eine zweite Lage 5, die so auf die erste Lage 1 gelegt wird, dass sie eine der jeweils anderen Seitenwand 3 zugewandte Innenseite der Seitenwand 3 bildet. Dazu wird der Zuschnitt des Trägers um ein zwischen den Lagen 4 und 5 der Seitenwand 3 verlaufendes Rilllinienpaar umgebogen. Die Knickkanten 2 bilden im aufgestellten Zustand des Trägers jeweils einen Winkel von 90°, so dass der Träger einen U-förmigen Grundriss erhält. An die zweiten Lagen 5 der Seitenwände 3 schließt sich außen jeweils eine Klebelasche 6 an, die bei einer Fertigstellung des Trägers in unmittelbarer Nähe der Knickkante 2 auf die erste Lage 4 der gleichen Seitenwand 3 geklebt wird. Außerdem ist jeweils eine Klebelasche 7 an einem oberen Ende jeder der ersten Lagen 4 der Seitenwände 3 angeordnet, die mit einem oberen Ende der zweiten Lage 5 der gleichen Seitenwand 3 verklebt wird, um einen Spalt zwischen den beiden Lagen 4 und 5 zu schließen.

Mittig zwischen den Knickkanten 2, die die Rückwand 1 mit den Seitenwänden 3 verbinden, verläuft parallel zu diesen Knickkanten 2 eine durch eine Rilllinie gebildete Knicklinie 9, um die die Rückwand 1 gefaltet werden kann, um das Pappregal in einer weiter unten genauer beschriebenen Weise zusammenzulegen.

In der zweiten Lage 5 jeder der Seitenwände 3 ist schließlich eine Vielzahl von Schlitzen 8 ausgespart, in die Konsolen 10 oder Regalböden des Pappregals eingehängt werden können. Eine von mehreren gleichartigen Konsolen 10 dieses Pappregals ist in Fig. 2 gezeigt. Diese Konsole 10 ist aus einem Stück Wellpappe gebildet und weist eine Grundfläche 11 sowie an zwei einander gegenüberliegenden Seiten der Grundfläche 11 jeweils zwei Laschen 12 auf, die in jeweils einen der Schlitze 8 des Trägers eingeführt werden, um die Konsole 10 in den Träger einzuhängen. Die Laschen 12, die über durch Rilllinien vorgezeichnete Knickkanten an einem Rand der Grundfläche 11 angelenkt sind, werden dazu nach unten abgewinkelt und kommen nach einem Einhängen der Konsole 10 in den Träger zwischen den Lagen 4 und 5 der jeweiligen Seitenwand 3 zu liegen. Dabei werden von den vier Laschen 12 der Konsole 10 jeweils zwei in jede der Seitenwände 3 eingehängt.

Wie in Fig. 2 durch gestrichelte Linien angedeutet ist, weist die Konsole 10 außerdem zwei schräg durch die Grundfläche 11 verlaufende Knicklinien 13 und eine weitere Knicklinie 14 auf, wobei die weitere Knicklinie 14 mittig zwischen den beiden schrägen Knicklinien 13 verläuft und wobei die schräge Knicklinien 13 auf die weitere Knicklinie 14 zulaufen. Die Knicklinien 13 sind dabei jeweils durch eine einfache Rilllinie realisiert, während die weitere Knicklinie 14 als Rilllinienpaar ausgeführt ist. An einer Stelle, auf die die beiden schrägen Knicklinien 13 zulaufen und durch die die weitere Knicklinie 14 hindurchläuft, weist die Grundfläche 11 der Konsole 10 eine Aussparung 15 auf, die ein Zusammenfalten der Konsole 10 durch Umbiegen der Grundfläche 11 um die Knicklinien 13 und 14 erleichtert. Im aufgestellten Zustand des Pappregals sind die Knicklinien 13 und 14 der Konsole 10 wie die Knicklinie 9 in der Rückwand 1 des Trägers gestreckt. Die weitere Knicklinie 14 läuft in diesem Zustand auf die Knicklinie 9 in der Rückwand 1 des Trägers zu. Die Knicklinien 13 laufen dann, also wenn der Träger aufgestellt und die Konsole 10 in den Träger eingehängt ist, auf die Knickkanten 2 zu, die die Seitenwände 3 mit der Rückwand 1 des Trägers verbinden. Dabei schließen die Knicklinien 13 sowohl mit der Rückwand 1 als auch mit den Seitenwänden 3 jeweils einen Winkel von 45° ein.

Schließlich ist in Fig. 2 zu erkennen, dass die Grundfläche 11 der Konsole 10 an einer Seite, die der Rückwand 1 zugewandt ist, wenn die Konsole 10 in den Träger eingehängt ist, V-förmig ausgeschnitten ist. Dadurch verbleibt im aufgestellten Zustand des Regals zwischen der Rückwand 1 und der Grundfläche 11 ein zur Mitte der Rückwand 1 hin größer werdender Abstand, der verhindert, dass die Grundfläche 11 beim Zusammenfalten des Pappregals der Rückwand 1 im Weg ist.

Im einfachsten Fall könnten die Konsolen 10 selbst als Regalböden des Pappregals dienen. Im vorliegenden Fall ist jedoch für jede der Konsolen 10 eine Versteifungslage 16 vorgesehen, die auf die Konsole 10 aufgelegt wird und das Päppregal dabei dadurch versteift, dass ein Rand der Versteifungslage 16 an der Rückwand 1 und den beiden Seitenwänden 3 des Trägers anliegt. Die Versteifungslagen 16 dienen dann gleichzeitig als eigentliche Regalböden des Pappregals. Stattdessen könnten auch anders gestaltete Regalböden, beispielsweise in Form nach oben geöffneter Paletten mit einer von Blenden begrenzten Grundfläche, auf die Konsolen 10 oder die eventuell zusätzlich vorgesehenen Versteifungslagen 16 gelegt werden.

In Fig. 4 ist eine Aufsicht auf den Träger des Pappregals im aufgestellten Zustand gezeigt. Wiederkehrende Merkmale sind hier, wie auch in den weiteren Figuren, wieder mit den gleichen Bezugszeichen versehen. Senkrecht zur Zeichenebene verlaufende Rilllinien sind hier jeweils durch einen kleinen Kreis veranschaulicht.

In Fig. 5 ist das beschriebene Pappregal im aufgestellten Zustand dargestellt, wobei im Fall der obersten von drei Konsolen 10 auch die Rilllinien 13 und 14 sowie die Aussparung 15 der unter der Versteifungslage 16 verborgenen Grundfläche 11 eingezeichnet sind. Die Grundflächen 11 der Konsolen 10 und die darauf aufliegenden Versteifungslagen 16 sind bei diesem Pappregal horizontal orientiert, während die Seitenwände 3 mit der Rückwand 1 des Trägers einen rechten Winkel einschließen und wie diese vertikal orientiert sind.

In den Figuren 6 bis 8 ist der Träger jeweils noch einmal in einer der Fig. 4 entsprechenden Darstellungsweise wiedergegeben, wobei diese Figuren veranschaulichen, wie der Träger durch Falten der Rückwand 1 um die Knicklinie 9 zusammengelegt werden kann. Dazu ist der Träger in den Fign. 6 bis 8 zu drei aufeinanderfolgenden Zeitpunkten beim Zusammenlegen gezeigt, wobei Fig. 8 einen Zustand wiedergibt, in dem der Träger vollständig zusammengelegt ist und in dem die Seitenwände 3 an jeweils einer Hälfte der zusammengefalteten Rückwand 1 anliegen.

Durch die in beschriebener Weise verlaufenden Knicklinien 13 und 14 in der Grundfläche 11 der Konsolen 10 kann der Träger auf diese Weise zusammengelegt werden, ohne dass dazu die Konsolen 10 aus dem Träger herausgenommen werden müssen. Es genügt vielmehr, die Versteifungslagen 16 von den Konsolen 10 zu entfernen und die Grundflächen 11 der Konsolen 10 beim Zusammenlegen des Trägers durch Umbiegen der Knicklinien 13 und 14 zusammenzufalten. Wie das geschieht, veranschaulicht Fig. 9, die das Pappregal mit der in den Träger eingehängten obersten Konsole 10 in einem der Fig. 7 entsprechenden Zustand beim Zusammenlegen zeigt. Das Zusammenlegen des vollständigen Pappregals kann dabei erleichtert werden, wenn von oben durch die Aussparung 15 in der Konsole hindurchgegriffen wird und die Grundfläche 10 an der Stelle der Aussparung 15 nach oben gezogen wird. Dabei werden die beiden schrägen Knicklinien 13 im gleichen Sinn umgebogen, während die weitere Knicklinie 14 zwischen den beiden Knicklinien 13 im entgegengesetzten Sinn und jenseits der Aussparung 15 im gleichen Sinn wie die Knicklinien 13 umgebogen wird. Nach dem vollständigen Zusammenlegen des Trägers mit den eingehängten Konsolen 10 kommen die Konsolen 10 mit zusammengefalteter Grundfläche 11 zwischen den Seitenwänden 3 zu liegen, wobei Teile der Grundfläche 11 zwischen jeweils einer der Seitenwände 3 und eine Hälfte der Rückwand 1 zu liegen kommen. Das Pappregal kann nun mit sehr geringem Aufwand wieder aufgestellt werden, indem der Träger und die Konsolen 10 in umgekehrter Richtung wieder auseinandergefaltet werden.

## Patentansprüche

1. Pappmöbel mit einem Träger und mindestens einer in den Träger eingehängten Konsole (10), wobei der Träger eine Rückwand (1) und zwei über Knickkanten (2) gelenkig an der Rückwand (1) angelenkte Seitenwände (3) aufweist und wobei die Konsole (10) eine Grundfläche (11) und mindestens zwei Laschen (12) aufweist, die an zwei einander gegenüberliegenden Seiten der Grundfläche (10) angeordnet sind und die von Schlitzen (8) in den beiden Seitenwänden (3) aufgenommen werden, wobei die Konsole (10) ferner zwei Knicklinien (13) aufweist, die in aufgestelltem Zustand des Pappmöbels gestreckt sind und sowohl mit der Rückwand (1) als auch mit den Seitenwänden (3) des Trägers jeweils einen nichtverschwindenden Winkel einschließen und schräg durch die Grundfläche (11) auf jeweils eine der Knickkanten (2) zulaufen, die die Seitenwände (3) des Trägers mit der Rückwand (1) verbinden,
**dadurch gekennzeichnet,**
**dass** die Rückwand (1) des Trägers eine Knicklinie (9) aufweist, die mittig zwischen den die Seitenwände (3) des Trägers mit der Rückwand (1) verbindenden Knickkanten (2) verläuft, wobei die Grundfläche (11) der Konsole (10) eine weitere Knicklinie (14) aufweist, die mittig zwischen den beiden schrägen Knicklinien (13) verläuft und auf die die schrägen Knicklinien (13) zulaufen.

2. Pappmöbel nach Anspruch 1, **dadurch gekennzeichnet, dass** die Seitenwände (3) jeweils zwei Lagen (4, 5) umfassen, wobei die die Laschen (12) aufnehmenden Schlitze (8) in einer der jeweils anderen Seitenwand (3) zugewandten Lage (5) angeordnet sind und wobei die Laschen (12) zwischen den beiden Lagen (4, 5) der jeweiligen Seitenwand (3) liegen.

3. Pappmöbel nach einem der Ansprüche 1 oder 2, **dadurch gekennzeichnet, dass** die Konsole (10) aus einem Stück Pappe gebildet ist.

4. Pappmöbel nach einem der Ansprüche 1 bis 3, **dadurch gekennzeichnet, dass** die Laschen (12) an einem Rand der Konsole (10) nach unten abgewinkelt sind.

5. Pappmöbel nach Anspruch 4, **dadurch gekennzeichnet, dass** die Laschen (12) über Knickkanten am Rand der Konsole (10) an der Grundfläche (11) der Konsole angelenkt sind.

6. Pappmöbel nach einem der Ansprüche 1 bis 5, **dadurch gekennzeichnet, dass** die Konsole (10) vier Laschen (12) aufweist, von denen jeweils zwei in jeder der Seitenwände (3) eingehängt sind.

7. Pappmöbel nach einem der Ansprüche 1 bis 6, **dadurch gekennzeichnet, dass** es ein Regal ist, wobei die mindestens eine Konsole (10) einen Regalboden oder eine Stütze für einen auf der Konsole (10) ruhenden Regalboden bildet.

8. Pappmöbel nach einem der Ansprüche 1 bis 7, **dadurch gekennzeichnet, dass** eine Versteifungslage (16) auf der Konsole (10) aufliegt, wobei ein Rand der Versteifungslage (16) an der Rückwand (1) und den Seitenwänden (3) des Trägers anliegt.

9. Pappmöbel nach einem der Ansprüche 1 bis 8, **dadurch gekennzeichnet, dass** die Seitenwände (3) im aufgestellten Zustand des Pappmöbels senkrecht zur Rückwand (1) des Trägers orientiert sind und dass die schräg durch die Grundfläche (11) der Konsole (10) laufenden Knicklinien (13) mit den Seitenwänden (3) dann einen Winkel von 45° oder, wenn die Grundfläche (11) in diesem Zustand mit der Rückwand (1) einen Winkel α einschließt, einen Winkel von α/2 oder von (90°-α/2) einschließen.

10. Pappmöbel nach einem der Ansprüche 1 bis 9, **dadurch gekennzeichnet, dass** die weitere Knicklinie (14) der Grundfläche (11) im aufgestellten Zustand des Pappmöbels auf die Knicklinie (9) in der Rückwand (1) des Trägers zuläuft.

11. Pappmöbel nach einem der Ansprüche 1 bis 10, **dadurch gekennzeichnet, dass** die weitere Knicklinie (14) der Grundfläche (11) und die Knicklinie (9) in der Rückwand (1) des Trägers im aufgestellten Zustand des Pappmöbels gestreckt sind.

12. Pappmöbel nach einem der Ansprüche 1 bis 11, **dadurch gekennzeichnet, dass** die Grundfläche (11) an einer Stelle, auf die die schrägen Knicklinien (13) und die weitere Knicklinie (14) zulaufen, eine Aussparung (15) aufweist.

13. Pappmöbel nach einem der Ansprüche 1 bis 12, **dadurch gekennzeichnet, dass** die Grundfläche (11) der Konsole (11) zur Rückwand (1) des Trägers so ausgeschnitten ist, dass im aufgestellten Zustand zwischen der Rückwand (1) und der Grundfläche (11) ein vorzugsweise zur Mitte der Rückwand (1) hin größer werdender Abstand verbleibt.

## Claims

1. Cardboard furniture comprising a carrier and at least one console (10) that can be mounted on the carrier, wherein the carrier has a back wall (1) and two side walls (3), which are hingeably connected to the back wall (1) by way of folding edges (2), and wherein the console (10) has a base surface (11) and at least two tabs (12), which are disposed on two mutually opposing sides of the base surface (10) and are received in slots (8) in the two side walls (3), wherein the console (10) further has two folding lines (13), which are extended when the cardboard furniture is set up and together with the back wall (1) and with the side walls (3) of the carrier form a respective non-vanishing angle and which extend obliquely through the base surface (11) toward one of the respective folding edges (2) that connect the side walls (3) of the carrier to the back wall (1),
**characterized in that**
the back wall (1) of the carrier has a folding line (9), which runs centrally between the folding edges (2) connecting the side walls (3) of the carrier to the back wall (1), wherein the base surface (11) of the console (10) has another folding line (14), which runs centrally between the two oblique folding lines (13) and toward which the oblique folding lines (13) converge.

2. Cardboard furniture according to claim 1, **characterized in that** the side walls (3) comprise two layers (4, 5), respectively, wherein the slots (8) receiving the tabs (12) are situated in a layer (5) facing the respective other side wall (3), and wherein the tabs (12) are located between the two layers (4, 5) of the respective side wall (3).

3. Cardboard furniture according to either claim 1 or 2, **characterized in that** the console (10) is produced from a piece of cardboard.

4. Cardboard furniture according to any one of claims 1 to 3, **characterized in that** the tabs (12) are angled downwardly on a rim of the console (10).

5. The cardboard furniture according to claim 4, **characterized in that** the tabs (12) are hinged to the base surface (11) of the console by way of folding edges on the rim of the console (10).

6. The cardboard furniture according to any one of claims 1 to 5, **characterized in that** the console (10) comprises four tabs (12), two of which are mounted in each of the respective side walls (3).

7. The cardboard furniture according to any one of claims 1 to 6, **characterized by** being a shelf, wherein the at least one console (10) forms a shelf bottom or a support for a shelf bottom that rests on the console (10).

8. The cardboard furniture according to any one of claims 1 to 7, **characterized in that** a reinforcement layer (16) rests on the console (10), wherein a rim of the reinforcement layer (16) is seated against the back wall (1) and the side walls (3) of the carrier.

9. The cardboard furniture according to any one of claims 1 to 8, **characterized in that** the side walls (3) are oriented perpendicular to the back wall (1) of the carrier when the cardboard furniture is set up, and the folding lines (13) extending obliquely through the base surface (11) of the console (10), together with the side walls (3), form an angle of 45°, or form an angle of α/2 or of (90°- α/2) if the base surface (11) in this state forms an angle α together with the back wall (1).

10. The cardboard furniture according to any one of claims 1 to 9, **characterized in that** the additional folding line (14) of the base surface (11) extends toward the folding line (9) in the back wall (1) of the carrier when the cardboard furniture is set up.

11. The cardboard furniture according to any one of claims 1 to 10, **characterized in that** the additional folding line (14) of the base surface (11) and the folding line (9) in the back wall (1) of the carrier are extended when the cardboard furniture is set up.

12. The cardboard furniture according to any one of claims 1 to 11, **characterized in that** the base surface (11) has a cut-out (15) at a point toward which the oblique folding lines (13) and the additional folding line (14) converge.

13. The cardboard furniture according to any one of claims 1 to 12, **characterized in that** the base surface (11) of the console (11) is cut out toward the back wall (1) of the carrier so that a distance, which preferably increases toward the center of the back wall (1), remains between the back wall (1) and the base surface (11) when the furniture is set up.

## Revendications

1. Meuble en carton avec un support et au moins une console (10) accrochée dans le support, dans lequel le support comporte une paroi arrière (1) et deux parois latérales (3) articulées à la paroi arrière (1) par des arêtes de pliage (2), et dans lequel la console (10) comporte une surface de base (11) et au moins deux pattes (12) agencées sur des côtés opposés de la surface de base (10) et admises par des fentes (8) dans les deux parois latérales (3), dans lequel la console (10) comporte en outre deux lignes de pliage (13) tendues dans l'état monté du meuble en carton et formant un angle apparent et s'étendant de façon oblique à travers la surface de base (11) respectivement vers l'une des arêtes de pliage (2) reliant les parois latérales (3) du support à la paroi arrière (1),
**caractérisé en ce que**
la paroi arrière (1) du support comporte une ligne de pliage (9) s'étendant au centre entre les arêtes de pliage (2) reliant les parois latérales (3) du support à la paroi arrière (1), dans lequel la surface de base (11) de la console (10) comporte une autre ligne de pliage (14) s'étendant au centre entre les deux lignes de pliage (13) obliques et vers laquelle convergent les deux lignes de pliage obliques (13).

2. Meuble en carton selon la revendication 1, **caractérisé en ce que** les parois latérales (3) comprennent respectivement deux couches (4, 5), dans lequel les fentes (8) accueillant les pattes (12) sont agencées dans une couche (5) tournée respectivement vers l'autre paroi latérale (3), et dans lequel les pattes (12) sont placées entre les deux couches (4, 5) de la paroi latérale (3) respective.

3. Meuble en carton selon l'une des revendications 1 ou 2, **caractérisé en ce que** la console (10) est constituée d'un morceau de carton.

4. Meuble en carton selon l'une des revendications 1 à 3, **caractérisé en ce que** les pattes (12) sont coudées vers le bas sur un bord de la console (10).

5. Meuble en carton selon la revendication 4, **caractérisé en ce que** les pattes (12) sont articulées à la surface de base (11) de la console par des arêtes de pliage sur le bord de la console (10).

6. Meuble en carton selon l'une des revendications 1 à 5, **caractérisé en ce que** la console (10) comporte quatre pattes (12), parmi lesquelles deux sont respectivement accrochées dans chacune des parois latérales (3).

7. Meuble en carton selon l'une des revendications 1 à 6, **caractérisé en ce qu'**il s'agit d'une étagère, dans lequel l'au moins une console (10) forme un fond d'étagère ou un appui pour un fond d'étagère reposant sur la console (10).

8. Meuble en carton selon l'une des revendications 1 à 7, **caractérisé en ce qu'**une couche de renforcement (16) est appliquée sur la console (10), dans lequel un bord de la couche de renforcement (16) s'applique contre la paroi arrière (1) et les parois latérales (3) du support.

9. Meuble en carton selon l'une des revendications 1 à 8, **caractérisé en ce que** dans l'état monté du meuble en carton, les parois latérales (3) sont orientées perpendiculairement à la paroi arrière (1) du support, et **en ce que** les lignes de pliage (13) s'étendant de façon oblique à travers la surface de base (11) de la console (10) forment alors un angle de 45° par rapport aux parois latérales (3), ou forment un angle de α/2 ou de (90°-α/2) lorsque, dans cet état, la surface de base (11) forme un angle α par rapport à la paroi arrière (1).

10. Meuble en carton selon l'une des revendications 1 à 9, **caractérisé en ce que** dans l'état monté du meuble en carton, l'autre ligne de pliage (14) de la surface de base (11) converge vers la ligne de pliage (9) dans la paroi arrière (1).

11. Meuble en carton selon l'une des revendications 1 à 10, **caractérisé en ce que** l'autre ligne de pliage (14) de la surface de base (11) et la ligne de pliage (9) dans la paroi arrière (1) du support sont tendues dans l'état monté du meuble en carton.

12. Meuble en carton selon l'une des revendications 1 à 11, **caractérisé en ce qu'**à un endroit, vers lequel les lignes de pliage obliques (13) et l'autre ligne de pliage (14) convergent, la surface de base (11) comporte un évidement (15).

13. Meuble en carton selon l'une des revendications 1 à 12, **caractérisé en ce que** la surface de base (11) de la console (11) est découpée de telle façon par rapport à la paroi arrière (1) du support, que dans l'état monté, il reste un espace entre la paroi arrière (1) et la surface de base (11), lequel s'accroît de préférence vers le milieu de la paroi arrière (1).
